# EUROPÄISCHE PATENTANMELDUNG

(11) **EP 4 721 991 A2**
(43) Veröffentlichungstag der Anmeldung: **08.04.2026**
(21) Anmeldenummer: 25205515.7
(22) Anmeldetag: 30.09.2025
(51) Int. Cl.: B42D 25/29, B42D 25/355, B42D 25/373, B42D 25/45

(54) **DATENTRÄGER MIT METALLISIERTEM SICHERHEITSFADEN UND HERSTELLUNGSVERFAHREN**

(30) Priorität: 07.10.2024 DE 102024128850
(71) Anmelder: Giesecke+Devrient Currency Technology GmbH, 81677 München (DE)
(72) Erfinder: Pinzek, Simon, 83703 Gmund (DE)
(74) Vertreter: Zeuner Summerer Stütz

(57) **Zusammenfassung**

Die Erfindung betrifft einen Datenträger (10), insbesondere ein Wert- oder Sicherheitsdokument, mit einem Substrat (12) mit zwei Substrat-Hauptrichtungen (L, Q) und mit einem zumindest teilweise in das Substrat (12) eingebetteten, metallisierten Sicherheitsfaden (14) mit einem oder mehreren Sicherheitsmerkmalen (20). Erfindungsgemäß ist dabei vorgesehen, dass
- sich der Sicherheitsfaden (14) über die gesamte Breite des Substrats (12) bis zu den entlang einer der Substrat-Hauptrichtungen (L) verlaufenden Seitenkanten (22, 24) des Substrats erstreckt,
- der Sicherheitsfaden (14) mit seinen Sicherheitsmerkmalen (20) registriert in das Substrat (12) eingebracht ist und
- der Sicherheitsfaden (14) in den beiden, jeweils an die Seitenkanten (22, 24) angrenzenden Randbereichen (40, 44) über die gesamte Fadenbreite metallfrei ist.

## Beschreibung

Die Erfindung betrifft einen Datenträger, insbesondere ein Wert- oder Sicherheitsdokument, mit einem Substrat und mit einem zumindest teilweise in das Substrat eingebetteten, metallisierten Sicherheitsfaden mit einem oder mehreren Sicherheitsmerkmalen. Die Erfindung betrifft auch ein Verfahren zum Herstellen eines derartigen Datenträgers.

Datenträger, wie beispielsweise Banknoten, Aktien, Anleihen, Urkunden, Gutscheine, Schecks, hochwertige Eintrittskarten, aber auch andere fälschungsgefährdete Papiere werden zur Absicherung oft mit Sicherheitselementen versehen, die eine Überprüfung der Echtheit des Wertdokuments gestatten und die zugleich als Schutz vor unerlaubter Reproduktion dienen.

Die Sicherheitselemente können dabei in Form eines in den Datenträger ganz oder teilweise eingebetteten Fenstersicherheitselements, beispielsweise eines Fenstersicherheitsfadens ausgebildet sein. Fenstersicherheitsfäden sind Sicherheitsfäden, die weder auf eine Oberfläche eines Datenträgersubstrats aufgebracht noch vollständig in das Substrat eingebettet sind. Sie sind vielmehr teilweise so in das Substrat eingebettet, dass sie an einer oder beiden gegenüberliegenden Oberflächen des Substrats nur in bestimmten Fensterbereichen sichtbar sind.

Sicherheitsfäden sind in der Regel mit einer Metallisierung versehen, die einerseits die Ausbildung verschiedener Aufsichts-Sicherheitsmerkmale erlaubt und die andererseits wegen der geringen Transmission der Metallschicht den Faden auch in den eingebetteten Bereichen in Durchsicht erkennbar macht. Die Metallisierung wird oft bereichsweise in Form einer Negativkennzeichnung, beispielsweise der Denomination einer Banknote oder in Form einer Mikroschrift ausgespart. Bei Betrachtung gegen eine Lichtquelle erscheint die Negativkennzeichnung dann hell vor dem dunklen Hintergrund der Metallisierung des Sicherheitsfadens.

Bei Datenträgern mit derartigen metallisierten Sicherheitsfäden treten in der Praxis allerdings oft Haltbarkeitsprobleme auf, insbesondere aufgrund einer Korrosion der Metallisierung oder einer Spaltung des Sicherheitsfadens an der Grenzfläche der Metallschicht zur Trägerfolie oder anderen Schichten des Fadenaufbaus, die zu einer reduzierten optischen Qualität der Sicherheitsmerkmale und sogar zu einer verringerten Lebensdauer des Datenträgers führen können.

Davon ausgehend liegt der Erfindung die Aufgabe zugrunde, einen gattungsgemäßen Datenträger mit einer verbesserten Umlaufbeständigkeit anzugeben. Die Erfindung soll auch ein Verfahren zur Herstellung eines solchen Datenträgers bereitstellen.

Diese Aufgabe wird durch die Merkmale der unabhängigen Ansprüche gelöst. Weiterbildungen der Erfindung sind Gegenstand der abhängigen Ansprüche.

Die Erfindung betrifft einen Datenträger mit einem Substrat mit zwei Substrat-Hauptrichtungen und mit einem zumindest teilweise in das Substrat eingebetteten, metallisierten Sicherheitsfaden. Der metallisierte Sicherheitsfaden ist dabei mit einem oder mehreren Sicherheitsmerkmalen ausgestattet. Bei dem Datenträger kann es sich insbesondere um ein Wert- oder Sicherheitsdokument handeln.

Der Sicherheitsfaden erstreckt sich dabei über die gesamte Breite des Substrats bis zu den entlang einer der Substrat- Hauptrichtungen verlaufenden Seitenkanten des Substrats.

Der Sicherheitsfaden ist mit seinen Sicherheitsmerkmalen registriert in das Substrat eingebracht. Der Sicherheitsfaden befindet sich daher mit seinen Sicherheitsmerkmalen in einer vorbestimmten Position in dem Datenträger, in der die Sicherheitsmerkmale gepassert zu Fensteröffnungen oder anderen charakteristischen Merkmalen des Datenträgers angeordnet sind. Die vorbestimmte Position eines gepasserten Sicherheitsfadens ist zudem für alle gleichartigen Datenträger, beispielsweise für alle Banknoten einer bestimmten Banknotenserie und Denomination gleich.

Der Sicherheitsfaden ist schließlich in den beiden, jeweils an die Seitenkanten angrenzenden Randbereichen über die gesamte Fadenbreite metallfrei. Die Metallisierung des Sicherheitsfadens beginnt daher nicht an den Schnittkanten, sondern im Inneren des Substrats, so dass der besonders anfällige Beginn der Metallisierung auf dem Faden gegen Korrosion und Fadenspaltung geschützt ist.

In einer bevorzugten Ausgestaltung ist vorgesehen, dass die beiden Substrat-Hauptrichtungen aufeinander senkrecht stehen, dass der Sicherheitsfaden entlang einer ersten der Hauptrichtungen des Substrats verläuft und dass der Sicherheitsfaden sich in der ersten Hauptrichtung über die gesamte Breite des Substrats bis zu den entlang der zweiten Hauptrichtung verlaufenden Seitenkanten des Substrats erstreckt.

Die genannten Substrat-Hauptrichtungen stellen in der Regel die Längsrichtung und die Querrichtung eines rechteckigen Substrats dar, es sind allerdings auch quadratische Substrate mit zwei gleichwertigen Hauptrichtungen oder Substrat mit nicht-rechteckiger Form möglich. Die erste Hauptrichtung, entlang der der Sicherheitsfaden verläuft, kann insbesondere die Längs- oder die Querrichtung eines rechteckigen Substrats oder eine beliebige Hauptrichtung eines quadratischen Substrats sein.

Der Sicherheitsfaden kann vollständig in das Substrat eingebettet sein, bevorzugt stellt der Sicherheitsfaden aber einen Fenstersicherheitsfaden dar, der an der Oberfläche des Datenträgers in einer Abfolge von Stegbereichen verdeckt ist und in einer Abfolge von zwischen den Stegbereichen liegenden Fensterbereichen sichtbar ist, und bei dem die Sicherheitsmerkmale des Sicherheitsfadens zu den Fensterbereichen gepassert und in den Fensterbereichen sichtbar sind.

Mit besonderem Vorteil ist der Übergangsbereich von den metallfreien Randbereichen zu metallisierten Bereichen des Sicherheitsfadens in das Substrat eingebettet. Insbesondere ist der Übergangsbereich bei einem Fenstersicherheitsfaden jeweils von einem äußeren Stegbereich überdeckt. Der Beginn der Metallisierung ist daher nicht nur von den seitlichen Schnittkanten des Substrats her, sondern auch von oben durch das Substratmaterial geschützt.

Der genannte Übergangsbereich bildet in einer vorteilhaften Ausgestaltung eine scharfe Metallisierungskante, insbesondere eine Kante einer Breite von weniger als 100 µm, vorzugsweise sogar von weniger als 50 µm.

Gemäß einer anderen, ebenfalls vorteilhaften Ausgestaltung bildet der genannte Übergangsbereich einen sich in Fadenlängsrichtung erstreckenden Metallisierungsübergang, wobei sich der Übergangsbereich in Fadenlängsrichtung in einer bevorzugten Ausgestaltung über einen oder mehrere Millimeter erstreckt. Der Metallisierungsübergang ist dabei vorteilhaft musterförmig ausgebildet und kann insbesondere ein Motiv aufnehmen, das auch an anderer Stelle auf dem Datenträger als Design- oder Sicherheitsmerkmal vorliegt.

In einer bevorzugten Ausgestaltung erstreckt sich der metallfreie Randbereich des Sicherheitsfadens in Fadenlängsrichtung über eine Länge von 2 mm bis 10 mm, besonders bevorzugt von 3 mm bis 6 mm ins Substratinnere.

Die Metallisierung des Sicherheitsfadens ist vorteilhaft durch eine Metallbeschichtung einer Substratfolie des Fadens oder einer Prägelackschicht oder durch eine metallhaltige Druckschicht gebildet. Die Metallisierung kann beispielsweise durch eine Metallbeschichtung aus Aluminium oder Silber gebildet sein. Die Metallisierung des Sicherheitsfadens kann auch durch eine Metallschicht eines farbkippenden Interferenzschichtelements, insbesondere mit einem Aufbau Absorberschicht/ dielektrische Abstandsschicht/ reflektierende Metallschicht gebildet sein.

Das Substrat des Datenträgers ist vorteilhaft ein Papiersubstrat aus einer oder mehreren Papierlagen oder ein Verbundsubstrat aus zumindest einer Papierlage und zumindest einer Kunststofflage. Der Sicherheitsfaden ist dabei zumindest teilweise in die Papierlage oder in eine der Papierlagen des Substrats oder in einer Kunststofflage eingebettet. Beispielsweise kann der Sicherheitsfaden bei einem Verbundsubstrat mit dem Aufbau Papierlage/Kunststofflage/Papierlage in die Kunststofflage eingebettet werden. Für einen Fensterfaden wird dann eine oder beide Papierlagen an den entsprechenden Stellen mit einem Fenster versehen.

Bei dem Datenträger kann es sich insbesondere um ein Wertdokument, wie eine Banknote, beispielsweise eine Papierbanknote, eine Polymerbanknote oder eine Folienverbundbanknote, um eine Aktie, eine Anleihe, eine Urkunde, einen Gutschein, einen Scheck, ein Sigel, eine Steuerbanderole, eine hochwertige Eintrittskarte, aber auch um eine Ausweiskarte, wie etwa eine Kreditkarte, eine Bankkarte, eine Barzahlungskarte, eine Berechtigungskarte, einen Personalausweis oder eine Passpersonalisierungsseite handeln

Die Erfindung enthält auch ein Verfahren zum Herstellen eines Datenträgers nach einem der vorhergehenden Ansprüche, bei dem
- ein metallisierter Sicherheitsfaden mit Sicherheitsmerkmalen und mit sich über die gesamte Fadenbreite erstreckenden metallfreien Zonen erzeugt wird,
- eine Papierbahn mit einer Mehrzahl vorgesehener Datenträger-Nutzen mit zwei Nutzen-Hauptrichtungen erzeugt wird,
- wobei der Sicherheitsfaden bei der Herstellung der Papierbahn registriert so in die Papierbahn eingebracht wird, dass sich der Sicherheitsfaden über die gesamte Breite der Nutzen bis zu den entlang einer der Nutzen-Hauptrichtungen verlaufenden Seitenkanten der Datenträger-Nutzen erstreckt, und bei jedem Datenträger-Nutzen in den beiden, jeweils an die Seitenkanten angrenzenden Randbereichen eine metallfreie Zone des Sicherheitsfadens zu liegen kommt, und
- die Papierbahn entlang den Seitenkanten der Datenträger-Nutzen in den Hauptrichtungen geschnitten wird, um eine Mehrzahl von Datenträgen zu erhalten, bei denen der Sicherheitsfaden in den beiden, jeweils an die Seitenkanten angrenzenden Randbereichen über die gesamte Fadenbreite metallfrei ist.

Bevorzugt ist dabei vorgesehen, dass die beiden Nutzen-Hauptrichtungen aufeinander senkrecht stehen, dass der Sicherheitsfaden entlang einer ersten der Hauptrichtungen der Datenträger-Nutzen so in die Papierbahn eingebracht wird, dass sich der Sicherheitsfaden in der ersten Hauptrichtung über die gesamte Breite der Nutzen bis zu den entlang der zweiten Hauptrichtung verlaufenden Seitenkanten der Datenträger-Nutzen erstreckt.

Mit Vorteil werden bei der Herstellung der Papierbahn Fensterbereiche erzeugt und wird der Sicherheitsfaden registriert so in die Papierbahn eingebracht, dass die Sicherheitsmerkmale des Sicherheitsfadens jeweils zu den Fensterbereichen der Papierbahn gepassert und in den Fensterbereichen sichtbar sind.

Die mit Bezug auf das jeweilige erfindungsgemäße Verfahren vorgestellten bevorzugten Ausführungsformen und deren Vorteile gelten entsprechend für den erfindungsgemäßen Datenträger. Die gegenständlichen Komponenten des erfindungsgemäßen Wertdokuments sind jeweils dazu ausgebildet, die jeweiligen Schritte des Verfahrens auszuführen.

Weitere Merkmale der Erfindung ergeben sich aus den Ansprüchen, den Figuren und der Figurenbeschreibung. Ausführungsbeispiele der Erfindung werden nachfolgend anhand schematischer Zeichnungen näher erläutert. In den Figuren werden gleiche oder funktionsgleiche Elemente mit den gleichen Bezugszeichen versehen.

Dabei zeigen:
- Fig. 1: in Aufsicht eine schematische Darstellung einer Banknote nach einem Ausführungsbeispiel der Erfindung,
- Fig. 2: das Erscheinungsbild der Banknote der Fig. 1 im Durchlicht,
- Fig. 3: schematisch einen Querschnitt der Banknote entlang der Linie III-III der Fig. 1,
- Fig. 4: eine schematische Aufsichtsdarstellung einer Banknote nach einem weiteren Ausführungsbeispiel der Erfindung,
- Fig. 5: das Erscheinungsbild der Banknote der Fig. 4 im Durchlicht, und
- Fig. 6: schematisch einen Querschnitt der Banknote der Fig. 4 entlang des eingebetteten Fenstersicherheitsfadens.

Die Erfindung wird nun am Beispiel von Banknoten erläutert. Figur 1 zeigt dazu in Aufsicht eine schematische Darstellung einer Banknote 10 mit einem Papiersubstrat 12 und einem in das Papiersubstrat registriert eingebetteten Fenstersicherheitsfaden 14, der in Stegbereichen 18 im Inneren der Banknote 10 eingebettet ist, während er in den dazwischen liegenden Fensterbereichen 16 an der Oberfläche der Banknote 10 hervortritt. Figur 2 zeigt das Erscheinungsbild der Banknote 10 im Durchlicht und Fig. 3 zeigt schematisch einen Querschnitt der Banknote entlang der Linie III-III der Fig. 1.

Der Sicherheitsfaden 14 ist mit mehreren Sicherheitsmerkmalen 20 ausgestattet, die jeweils in den Fensterbereichen 16 in Aufsicht sichtbar sind. Durch die registrierte Einbringung des Fadens in das Papiersubstrat 12 ist sichergestellt, dass sich der Sicherheitsfaden 14 bei jeder Banknote 10 der gleichen Serie an derselben Position relativ zum Substrat befindet und dass in den Fensterbereichen 16 das Motiv des jeweils zugehörigen Sicherheitsmerkmals 20 gepassert sichtbar ist. Die Motive der Sicherheitsmerkmale 20 können wie in Fig. 1 alle gleich oder auch verschieden sein.

Das Papiersubstrat 12 der Banknote 10 hat rechteckige Form und weist zwei Hauptrichtungen auf, die als Längsrichtung L und Querrichtung Q bezeichnet werden. Im Ausführungsbeispiel verläuft der Fenstersicherheitsfaden 14 entlang der Querrichtung Q des Substrats 12 und erstreckt sich über die gesamte Breite des Substrats von der unteren zur oberen der in Längsrichtung L verlaufenden Seitenkanten 22 bzw. 24. Auch wenn bei Banknoten die eingebetteten Sicherheitsfäden meist entlang der kürzeren Querrichtung Q des Substrats verlaufen, ist ein Verlauf in Längsrichtung L natürlich ebenfalls möglich.

Wie am besten in der Querschnittsdarstellung der Fig. 3 zu erkennen, enthält der Sicherheitsfaden 14 eine Substratfolie 30 mit einem darauf aufgebrachten Fadenaufbau. Der Fadenaufbau weist im Rahmen der vorliegenden Erfindung zumindest eine Metallisierung 34 auf, beispielsweise in Form einer auf die Substratfolie oder auf eine Prägelackschicht aufgebrachten Aluminiumschicht, oder auch als Teil eines farbkippenden Dünnschichtelements mit einer Absorberschicht, einer dielektrischen Abstandsschicht und einer metallischen Reflektorschicht.

Neben der Metallisierung 34 enthält der Fadenaufbau in der Regel weitere Schichten, wie etwa Primerschichten, eine Prägelackschicht, oder eine Magnetschicht, die für die vorliegende Erfindung allerdings von untergeordneter Bedeutung sind und daher nicht näher beschrieben werden.

In dem Fadenaufbau sind die genannten Sicherheitsmerkmale 20 ausgebildet, beispielsweise in Form von Hologrammen, Mikrospiegelanordnungen, Mikrolinsenanordnungen, Negativkennzeichen in der Metallisierung oder anderen, an sich bekannten Merkmalen. Die Art und die Ausbildung der Sicherheitsmerkmale 20 ist bis auf die Registrierung der Sicherheitsmerkmale zu den Fensterbereichen 16 nicht eingeschränkt.

Als Besonderheit ist der Sicherheitsfaden 14 jeweils in einem Randbereich 40, 42, der an die Seitenkanten 22, 24 des Papiersubstrats in Längsrichtung angrenzt, über seine gesamte Fadenbreite demetallisiert. Angrenzend an die Seitenkanten 22, 24 ist der Sicherheitsfaden 14 daher über seine gesamte Fadenbreite metallfrei, so dass die Metallisierungskanten 44, 46 im Inneren des Papiersubstrats 12 liegen und zudem jeweils vollständig von einem der äußeren Papierstege 18 überdeckt sind (Fig. 3). Die metallfreien Randbereiche 40, 44 des Sicherheitsfadens 14 können sich von den Seitenkanten 22, 24 beispielsweise 4 mm weit ins Papierinnere erstrecken.

Da die metallisierten und die metallfreien Teilbereiche des Sicherheitsfadens 14 in Durchsicht leicht zu erkennen sind, ist die nach innen versetzte Lage der Metallisierungskanten 44, 46 in Durchsicht leicht erkennbar, wie in Fig. 2 gezeigt.

Durch den Versatz der Metallisierungskanten 44, 46 weg von den Schnittkanten 22, 24 der Banknote 10 und die Überdeckung der Metallisierungskanten 44, 46 durch die äußeren Papierstege 18 werden die besonders anfälligen Bereiche der Metallisierungskanten zuverlässig vor Korrosion und der Faden vor Fadenspaltung an der Metallschicht geschützt. Die Banknote 10 weist daher gegenüber herkömmlichen Gestaltungen, bei denen die Metallisierung eines Fadens bis an die Schnittkanten 22, 24 heranreicht, eine deutlich verlängerte Lebensdauer auf.

Da der Einsatz der Metallisierungskanten 44, 46 in Aufsicht nicht erkennbar ist (Fig.1), in Durchsicht aber leicht sichtbar ist (Fig. 2), kann der Versatz der Metallisierungskanten 44, 46 weg von den Schnittkanten auch als Unterscheidungs- und Echtheitsmerkmal verwendet werden.

Die Weiterbildung der Figuren 4 bis 6 zeigt ein weiteres Ausführungsbeispiel der Erfindung, bei dem die in Durchsicht erkennbare Metallisierungsübergänge des Sicherheitsfadens als Designelement ausgebildet sind.

Analog zu dem oben bereits beschriebenen Ausführungsbeispiel zeigt Fig. 4 eine schematische Aufsichtsdarstellung einer Banknote 50 mit einem Papiersubstrat 12 und einem in das Papiersubstrat 12 registriert eingebetteten Fenstersicherheitsfaden 52. Figur 5 zeigt das Erscheinungsbild der Banknote 50 im Durchlicht und Fig. 6 schematisch einen Querschnitt der Banknote 50 entlang des Sicherheitsfadens 52 der Fig. 4.

Der Sicherheitsfaden 52 ist auch bei diesem Ausführungsbeispiel jeweils in einem Randbereich 40, 42, der an die Seitenkanten 22, 24 des Papiersubstrats in Längsrichtung angrenzt, über seine gesamte Fadenbreite demetallisiert.

Im Unterschied zu dem oben beschriebenen Ausführungsbeispiel sind die Metallisierungsübergänge allerdings nicht scharfkantig ausgebildet, sondern bilden jeweils einen sich über mehrere Millimeter erstreckenden und musterförmig ausgebildeten graduellen Übergang 54, 56, wie in den Figuren 5 und 6 dargestellt. Die musterförmigen graduellen Metallisierungsübergänge 54, 56 können geometrische Muster zeigen und können insbesondere Formen oder Motive aufnehmen, die im Design der Banknote 50 an anderer Stelle 58 eingesetzt sind, um so eine Verbindung zwischen dem Sicherheitsfaden 52 und der einbettenden Banknote 50 herzustellen.

Trotz ihrer Längserstreckung über mehrere Millimeter sind die graduelle Metallisierungsübergänge 54, 56 jeweils vollständig unter den äußeren Papierstegen 18 angeordnet. Die von den graduellen Metallisierungsübergängen 54, 56 gebildeten Muster oder Motive sind daher nur in Durchsicht (Fig. 5) sichtbar, während sich in Aufsicht (Fig. 4) keine Änderung des Erscheinungsbilds gegenüber der Gestaltung des ersten Ausführungsbeispiels oder gegenüber herkömmlichen Gestaltungen ergibt. Die graduellen Metallisierungsübergängen 54, 56 können daher als leicht prüfbares Unterscheidungs- oder Echtheitsmerkmal verwendet werden.

Zudem wird durch die Anordnung der graduellen Metallisierungsübergängen 54, 56 weg von den Schnittkanten 22, 24 der Banknote 50 und die Bedeckung der Metallisierungsübergänge 54, 56 durch die äußeren Papierstege 18 auch die oben bereits beschriebene Schutzwirkung vor Korrosion der Metallisierung und vor Fadenspaltung erreicht.

## Patentansprüche

1. Datenträger, insbesondere Wert- oder Sicherheitsdokument, mit einem Substrat mit zwei Substrat-Hauptrichtungen und mit einem zumindest teilweise in das Substrat eingebetteten, metallisierten Sicherheitsfaden mit einem oder mehreren Sicherheitsmerkmalen, **dadurch gekennzeichnet, dass**
- sich der Sicherheitsfaden über die gesamte Breite des Substrats bis zu den entlang einer der Substrat-Hauptrichtungen verlaufenden Seitenkanten des Substrats erstreckt,
- der Sicherheitsfaden mit seinen Sicherheitsmerkmalen registriert in das Substrat eingebracht ist und
- der Sicherheitsfaden in den beiden, jeweils an die Seitenkanten angrenzenden Randbereichen über die gesamte Fadenbreite metallfrei ist.

2. Datenträger nach Anspruch 1, **dadurch gekennzeichnet, dass** die beiden Substrat-Hauptrichtungen aufeinander senkrecht stehen, der Sicherheitsfaden entlang einer ersten der Hauptrichtungen des Substrats verläuft und der Sicherheitsfaden sich in der ersten Hauptrichtung über die gesamte Breite des Substrats bis zu den entlang der zweiten Hauptrichtung verlaufenden Seitenkanten des Substrats erstreckt.

3. Datenträger nach Anspruch 1 oder 2, **dadurch gekennzeichnet, dass** der Sicherheitsfaden ein Fenstersicherheitsfaden ist, der an der Oberfläche des Datenträgers in einer Abfolge von Stegbereichen verdeckt ist und in einer Abfolge von zwischen den Stegbereichen liegenden Fensterbereichen sichtbar ist, und die Sicherheitsmerkmale des Sicherheitsfadens zu den Fensterbereichen gepassert und in den Fensterbereichen sichtbar sind.

4. Datenträger nach einem der Ansprüche 1 bis 3, **dadurch gekennzeichnet, dass** der Übergangsbereich von den metallfreien Randbereichen zu metallisierten Bereichen des Sicherheitsfadens in das Substrat eingebettet ist, insbesondere dass der Übergangsbereich bei einem Fenstersicherheitsfaden jeweils von einem äußeren Stegbereich überdeckt ist.

5. Datenträger nach Anspruch 4, **dadurch gekennzeichnet, dass** der genannte Übergangsbereich eine scharfe Metallisierungskante bildet.

6. Datenträger nach Anspruch 4, **dadurch gekennzeichnet, dass** der genannte Übergangsbereich einen sich in Fadenlängsrichtung erstreckenden Metallisierungsübergang bildet, wobei sich der Übergangsbereich in Fadenlängsrichtung vorzugsweise über einen oder mehrere Millimeter erstreckt.

7. Datenträger nach Anspruch 6, **dadurch gekennzeichnet, dass** der Metallisierungsübergang musterförmig ausgebildet ist, insbesondere ein Motiv aufnimmt, das auch an anderer Stelle auf dem Datenträger als Design- oder Sicherheitsmerkmal vorliegt.

8. Datenträger nach wenigstens einem der Ansprüche 1 bis 7, **dadurch gekennzeichnet, dass** der metallfreie Randbereich des Sicherheitsfadens sich in Fadenlängsrichtung über eine Länge von 2 mm bis 10 mm, vorzugsweise über eine Länge von 3 mm bis 6 mm ins Substratinnere erstreckt.

9. Datenträger nach wenigstens einem der Ansprüche 1 bis 8, **dadurch gekennzeichnet, dass** die Metallisierung des Sicherheitsfadens durch eine Metallbeschichtung einer Substratfolie des Fadens oder einer Prägelackschicht oder durch eine metallhaltige Druckschicht gebildet ist.

10. Datenträger nach wenigstens einem der Ansprüche 1 bis 9, **dadurch gekennzeichnet, dass** die Metallisierung des Sicherheitsfadens durch eine Metallschicht eines farbkippenden Interferenzschichtelements, insbesondere mit einem Aufbau Absorberschicht/dielektrische Abstandschicht/reflektierende Metallschicht gebildet ist.

11. Datenträger nach wenigstens einem der Ansprüche 1 bis 10, **dadurch gekennzeichnet, dass** das Substrat ein Papiersubstrat aus einer oder mehreren Papierlagen oder ein Verbundsubstrat aus zumindest einer Papierlage und zumindest einer Kunststofflage darstellt, wobei der Sicherheitsfaden zumindest teilweise in die Papierlage oder in eine der Papierlagen des Substrats oder in eine Kunststofflage des Substrats eingebettet ist.

12. Datenträger nach wenigstens einem der Ansprüche 1 bis 11, **dadurch gekennzeichnet, dass** der Datenträger ein Wertdokument, wie eine Banknote, eine Aktie, eine Anleihe, eine Urkunde, ein Gutschein, einen Scheck, ein Sigel, eine Steuerbanderole, eine hochwertige Eintrittskarte, oder eine Ausweiskarte, wie eine Kreditkarte, eine Bankkarte, eine Barzahlungskarte, eine Berechtigungskarte, einen Personalausweis oder eine Passpersonalisierungsseite darstellt.

13. Verfahren zum Herstellen eines Datenträgers nach einem der vorhergehenden Ansprüche, bei dem
- ein metallisierter Sicherheitsfaden mit Sicherheitsmerkmalen und mit sich über die gesamte Fadenbreite erstreckenden metallfreien Zonen erzeugt wird,
- eine Papierbahn mit einer Mehrzahl vorgesehener Datenträger-Nutzen mit zwei Substrat-Hauptrichtungen erzeugt wird,
- wobei der Sicherheitsfaden bei der Herstellung der Papierbahn registriert so in die Papierbahn eingebracht wird, dass sich der Sicherheitsfaden über die gesamte Breite der Nutzen bis zu den entlang einer der Substrat-Hauptrichtungen verlaufenden Seitenkanten der Datenträger-Nutzen erstreckt, und bei jedem Datenträger-Nutzen in den beiden, jeweils an die Seitenkanten angrenzenden Randbereichen eine metallfreie Zone des Sicherheitsfadens zu liegen kommt, und
- die Papierbahn entlang den Seitenkanten der Datenträger-Nutzen in den Hauptrichtungen geschnitten wird, um eine Mehrzahl von Datenträgen zu erhalten, bei denen der Sicherheitsfaden in den beiden, jeweils an die Seitenkanten angrenzenden Randbereichen über die gesamte Fadenbreite metallfrei ist.

14. Verfahren nach Anspruch 13, **dadurch gekennzeichnet, dass** bei der Herstellung der Papierbahn Fensterbereiche erzeugt werden und der Sicherheitsfaden registriert so in die Papierbahn eingebracht wird, dass die Sicherheitsmerkmale des Sicherheitsfadens jeweils zu den Fensterbereichen der Papierbahn gepassert und in den Fensterbereichen sichtbar sind.
